# EUROPÄISCHE PATENTSCHRIFT

(11) **EP 0 050 674 B1**
(45) Veröffentlichungstag und Bekanntmachung des Hinweises auf die Patenterteilung: **16.01.1985**
(21) Anmeldenummer: 80106509.5
(22) Anmeldetag: 24.10.1980
(51) Int. Cl.: B41M 5/24

(54) **Verfahren und Aufzeichnungsträger mit elektrosensitivem Belag zum Aufzeichnen von farbigen Informationen und zur Wiedergabe von Originalen**
Method and recording member coated with an electro-sensitive layer recording colored information and reproducing originals
Procédé et support d'enregistrement portant une couche électrosensitive pour l'enregistrement d'informations en couleur et de reproduction d'originaux

(43) Veröffentlichungstag der Anmeldung: 05.05.1982
(73) Patentinhaber: ROBERT BOSCH GMBH, 70442 Stuttgart (DE)
(72) Erfinder: Kudelski, Stefan, Ing., CH-1052 Le Mont-sur-Lausanne (CH); Schlup, Jean-Claude, Ing., CH-1033 Cheseaux-sur-Lausanne (CH); Jung, Werner, D-7050 Waiblingen (DE); Mall, Hans-Georg, Dipl.-Ing., D-7110 Stuttgart 50 (DE)

## Beschreibung

Die Erfindung geht aus von einem Verfahren nach der Gattung des Anspruches 1 und von einem Aufzeichnungsträger nach der Gattung des Anspruches 10. Ein entsprechendes Verfahren' und ein zugehöriger Aufzeichnungsträger sind aus der FR-A-2 197 345 bekannt. Das in dieser Druckschrift beschriebene Verfahren dient zur Herstellung einer mehrfarbigen Aufzeichnung auf einem Trägermaterial, welches mit farbigen Streifen so bedruckt ist, dass nebeneinanderliegende Streifen eine unterschiedliche Farbe besitzen, jedoch nach zwei oder mehr Streifen sich die Farben in gleicher Reihenfolge wiederholen. Die Auswahl einer bestimmten Farbe erfolgt dadurch, dass ein oder mehrere Schreibstifte synchron mit bestimmten Farben der unter ihnen vorbeibewegten Farbstreifen des Aufzeichnungsträgers Signale erhalten zum Ausbrennen einer metallischen Registrierschicht, wodurch die darunterliegende Farbschicht freigelegt wird. Hierbei werden die Schreibelektroden jeweils um einen konstanten Vorschubbetrag vorbewegt, welcher dem Abstand zweier banachbarter Farbelemente entspricht, d.h., die Einzelelektroden werden entsprechend dem vorgegebenen konstanten Vorschubraster getaktet.

Aus der US-A 3 679 818 ist ein Aufzeichnungsverfahren bekannt, bei dem zur mehrfarbigen Darstellung mehrere Laserstrahlen verwendet werden, die räumlich deckungsgleich zu einem Farbelementeraster angeordnet sind und deren Strahlungsfrequenz der Farbe des bereffenden Farbelementes entspricht. Der Laserstrahl kann somit das entsprechende Farbelement zerstörungsfrei durchdringen und eine dahinterliegende opake Schicht ausbrennen, so dass das Farbelement sichtbar wird. Das anhand von Figur 6 dieser Druckschrift gezeigte Verfahren mit einem Einzelstrahllaser erlaubt keine Auswahl und Aufzeichnung verschiedener Farben, da der Einzelstrahl auf die Farbe eines bestimmten Farbelementes abgestimmt sein muss. Demgemäss führt auch hier der Laserstrahl eine Vorschubbewegung entsprechend einem konstanten Rastermass aus.

Ein Aufzeichnungsträger gemäss Gattungsbegriff des Anspruches 10 ist ebenfalls aus der FR-A-2 197 345 bekannt. Bei dem dort offenbarten Aufzeichnungsträger sind die Markierungs- bzw. Referenzpunkte am Trägerrand vorgesehen, so dass eine exakte Elektrodenpositionierung unmittelbar am Aufzeichnungsort nicht eingestellt oder überwacht werden kann. Ausserdem sind bei diesem Stand der Technik die betreffenden Referenzpunkte nicht durch speziell behandelte Farbelemente gebildet, vielmehr bestehen die Referenzpunkte aus Endabschnitten der Farbstreifen, welche keine metallische Deckschicht besitzen.

Der in der US-A 3 995 083 gezeigte Aufzeichnungsträger besitzt als Markierungen Aussparungen, an denen sowohl die Farbfläche als auch die metallische Deckschicht fehlt, so dass Lücken in der Registrierfläche entstehen.

Bei diesen Markierungen handelt es sich auch nicht um Referenzpunkte zur Steuerung oder Überprüfung der Lage einer Schreibelektrode sondern um Markierungen in Form eines Schriftzuges oder von Zeichen, welche die Auswertung der Aufzeichnung erleichtern.

Andere bekannte Verfahren verwenden Aufzeichnungsträger, welche die Form von Blättern oder Bändern haben. Der elektrosensitive Belag der Aufzeichnungsträger, der beispielsweise aus Zink, Aluminium oder einer Zink-Cadmiumlegierung bestehen kann, ist auf einen elektrisch isolierenden Grundkörper im Vakuum aufgedampft. In den elektrosensitiven Belag wird ein dem zu reproduzierenden Original entsprechendes Raster mit Hilfe einer oder mehrerer Schreibelektroden eingebrannt, welche beispielsweise Linie für Linie über den Aufzeichnungsträger gezogen und aus einer elektrischen Energiequelle entsprechend des aufgenommenen Tastsignalen mit einer modulierenden Spannung oder mit gesteuerten Stromimpulsen beaufschlagt werden. Zur Erhöhung des Kontrastes und der Korrosionsbeständigkeit ist es bekannt, unter dem elektrosensitiven Belag eine schwarze Farbschicht anzuordnen, wodurch die eingeschriebenen Inhalte bei Betrachtung von oben leichter erkennbar werden.

Wenn die beschriebenen Aufzeichnungsträger in Betrachtungsgeräten lesbar sein sollen, in welchen sie von unten her angestrahlt werden, oder wenn der Informationsinhalt der Aufzeichnungsträger pausfähig sein soll, wird ein transparenter Lack zur Herstellung der Farbschicht verwendet oder der entsprechend eingefärbte Grundkörper aus transparentem Kunststoff hergestellt.

Mit Verfahren und Aufzeichnungsträgern dieser Gattung lassen sich jedoch nur Reproduktionen in Schwarz-Weiss oder in dazwischenliegenden Grautönen übertragen, deren Helligkeit durch entsprechende Abstimmung der Rasterteilung zu der Grösse der ausgebrannten Rasterpunkte eingestellt bzw. verändert werden kann.

### Vorteile der Erfindung

Das erfindungsgemässe Verfahren mit den kennzeichnenden Merkmalen des Anspruches 1 und die erfindungsgemässe Ausbildung des Aufzeichnungsträgers nach Anspruch 10 haben den Vorteil, dass farbige Informationsinhalte und insbesondere mehrfarbige Bilder mit bekannten und bewährten elektrosensitiven Aufzeichnungsverfahren originalgetreu aufgezeichnet werden können, wenn an jeder Ausbrennstelle der Schreibelektrode exakt über dem der gewünschten Farbe entsprechenden Farbelement des Mehrfarbenrasters der Schreibstrom zugeführt wird.

Bei einfarbiger Wiedergabe von Informationsinhalten wird zur exakten Anwahl der gewünschten Farbelemente vorgeschlagen, dass zu Beginn der Aufzeichnung oder am Anfang einer jeden Schreibzeile das Aufzeichnungsraster gegenüber dem Mehrfarbenraster entsprechend der Stellung der gewünschten Farbelemente im Mehrfarbenraster einjustiert wird.

Bei mehrfarbigen Aufzeichnungen, insbesondere bei Wiedergabe von Farbbildern, wird zur exakten Anwahl der gewünschten Farbelemente vorgeschlagen, dass aus den eizelnen Informations- bzw. Abtastsignalen auch Phasensignale abgeleitet werden, welche die elektrischen Schreibimpulse synchron zu der Stellung des jeweils freizulegenden Farbelements innerhalb des Rasters der Farbelementegruppe auslösen. Auf diese Weise wird ähnlich wie beim Farbfernsehen oder bei Mehrfarbendrucken nach dem additiven bzw. subtraktiven Farbmischverfahren der gewünschte Farbeffekt erzielt.

Zur Wiedergabe von Mischfarben wird ein Verfahren bzw. ein Aufzeichnungsträger vorgeschlagen, bei welchem das Mehrfarbenraster nach den Ansprüchen 4 oder 5 ausgebildet ist. Bei Ausbildung nach Anspruch 5 ist erreicht, dass auch zur Darstellung von Grundfarben zwei Farbelemente je Ausbrennstelle freigelegt werden müssen, wodurch der Kontrast des Bildes verbessert werden kann.

Das Mehrfarbenraster kann durch entsprechende Einfärbung des tragenden Grundkörpers oder aber durch Auftragen einer Lackschicht auf den Grundkörper gebildet sein. Das kann mit dem Verfahren nach Anspruch 9, insbesondere im Mehrfarben-offsetdruck, geschehen.

Die einzelnen Farbelemente des Rasters können beispielsweise eine runde, längliche oder zur Zeilenrichtung quergestellte ovale Form haben. Besonders vorteilhaft ist ein Verfahren, bei welchem das Mehrfarbenraster des verwendeten Aufzeichnungsträgers nach Anspruch 17 aus bienenwabenförmigen Farbelementen besteht, wodurch Zwischenräume zwischen den Farbelementen vermieden werden und sich eine gute Farbwiedergabe erzielen lässt. Diese Form kann weitgehend der Form eines Ausbrennpunktes entsprechen, die wiederum weitgehend mit der Querschittsform der Ausbrennelektrode übereinstimmt.

Die Grösse der einzelnen Farbelemente wird zweckmässig kleiner als das Auflösungsvermögen des menschlichen Auges gewählt. Bei normalem Betrachtungsabstand von 30 cm bedingt das eine Element- bzw. Punktgrösse von höchstens 0,15 mm Durchmesser bzw. Seitenabstand.

Eine genaue Positionierung des Schreibkopfes gegenüber dem Aufzeichnugsträger kann erzielt werden, wenn ein mit Markierungen versehener Aufzeichnungsträger verwendet wird, wobei die Markierungen durch am Schreibkopf befestigte bzw. synchron mit diesem bewegte Detektoren erfasst bzw. ausgewertet werden. Die Markierungen können zur Lagekorrektur des Schreibkopfes dienen, die durch Feuchtigkeitsaufnahme bedingte Flächenänderungen des Aufzeichnungsträgers und damit verbundene Relativverschiebungen des Mehrfarbenrasters gegenüber der Schreibelektrode erforderlich sein könnte. Die Markierungen können ferner zur Synchronisierung von Schreibelektrode und Tastkopf im Aufnahmegerät, zum Auslösen von Zählimpulsen, zur Speicher-Auslese, sowie zur Steuerung einer Positioniereinrichtung dienen, die am Beginn einer jeden neuen Zeile die Versetzung der in dieser Zeile liegenden Farbelementegruppen gegenüber jenen der benachbarten Zeilen durch entsprechende Verschiebung des Aufzeichnungsträgers oder der Steuerelektrode ausgleicht.

Besonders vorteilhaft ist es, wenn ein Aufzeichnungsträger verwendet wird, dessen Markierungen gemäss Anspruch 10 als Referenzpunkte ausgebildet sind und innerhalb des Aufzeichnungsfeldes exakt zum Mehrfarbenraster ausgerichtet liegen. In diesem Fall ist der grösstmögliche Abstand der Referenzpunkte zu den Farbelementen einer bestimmten Farbe gleich der Anzahl der vorhandenen Farben multipliziert mit dem Durchmesser bzw. der «Schlüsselweite» der Farbelemente, so dass der durch die unvermeidliche Feuchtdehnung des Papiers bedingte Positionierfehler der Schreibelektrode vernachlässigbar gering gehalten werden kann. Die Refernzpunkte des Aufzeichnungsträgers werden hierbei insbesondere durch speziell behandelte Farbelemente im Mehrfarbenraster des Aufzeichnungsträgers selbst gebildet, so dass sie vom Schreibgerät eindeutig erfasst werden können und andererseits den Bildinhalt nicht beeinträchtigen oder verfälschen. Vorzugsweise sind alle Elemente einer Farbe als Referenzpunkte ausgebildet.

Die spezielle Behandlung der als Referenzpunkte dienenden Farbelemente des Mehrfarbenrasters kann darin bestehen, dass die Farbe dieser Referenzpunkte zusätzlich zur normalen Pigmentierung mit einem magnetischen Pulver versehen ist.

Eine andere vorteilhafte Möglichkeit zur Heraushebung der Referenzpunkte besteht darin, dass diese einen anderen Glanzwert als die anderen Farbelemente haben, der optisch durch den elektrosensitiven Belag hindurch erkennbar ist.

### Zeichnung

Das erfindungsgemässe Verfahren ist anhand mehrerer Ausführungsbeispiele des erfindungsgemässen Aufzeichnungsträgers und einer Vorrichtung in der Zeichnung dargestellt und in der nachfolgenden Beschreibung näher erläutert. Es zeigen die Figuren 1 und 2 in perspektivischer Explosionsdarstellung Teile von Aufzeichnungsträgern, die sich in Bezug auf ihren grundsätzlichen Aufbau voneinander unterscheiden. In den Figuren 3 bis 6 sind stark vergrössert verschiedene Ausbildungen des Mehrfarbenrasters der Aufzeichnungsträger dargestellt. Fig. 7 zeigt eine Draufsicht auf einen Aufzeichnungsträger mit senkrecht zur Zeilenrichtung verlaufenden Markierungen am Beginn und Ende des Aufzeichnungsfeldes. In Fig. 8 ist schematisch eine Vorrichtung zur Aufzeichnung von mehrfarbigen Bildern nach dem erfindungsgemässen Verfahren dargestellt. Beschreibung der Ausführungsbeispiele und der Vorrichtung

Der Aufzeichnungsträger nach Fig. 1 hat einen elektrisch isolierenden Grundkörper 1 und einen Metallfilm 2, der im Vakuum auf den Grundkörper 1 aufgedampft ist. Der Grundkörper 1 besteht aus einem lichtdurchlässigen Kunststoff, der entsprechend des gewünschten Mehrfarbenrasters in der Masse polychrom eingefärbt ist. Dieser Aufzeichnungsträger eignet sich für die Auswertung in Geräten, bei denen der Aufzeichnungsträger von der vom Betrachter abgekehrten Seite her durch eine Lichtquelle angestrahlt wird.

Der Aufzeichnungsträger nach Fig. 2 hat einen Grundkörper 3 aus beliebigem, jedoch elektrisch isolierendem Material, z.B. Papier, auf welches eine Lackschicht 4 bzw. Farbschicht zur Bildung des Mehrfarbenrasters aufgetragen bzw. -gedruckt ist. Die Lackschicht 4 ist durch einen aufgedampften Metallfilm 2 nach oben abgedeckt. Dieser Aufzeichnungsträger kann durch direktes Lesen ausgewertet werden.

Bei den beiden Aufzeichnungsträgern nach den Figuren 1 und 2 kann das Mehrfarbenraster eine der in den Figuren 3 bis 6 dargestellte Konfiguration haben. Das Mehrfarbenraster nach Fig. 3 besteht aus runden Farbelementen 6, beispielsweise mit den Farben gelb, grün und rot. Zur Unterscheidung der Farben sind in der Zeichnung die gelben Farbelemente weiss, die grünen mit Linienschraffur und die roten mit Kreuzschraffur gekennzeichnet. Die Farbelemente 6 sind in Zeilenrichtung, die durch den Pfeil 7 angedeutet ist, in gleichbleibender, periodisch sich wiederholender Reihenfolge angeordnet, so dass sich hintereinanderliegende Farbelementengruppen 8 bilden, in denen die Elemente gleicher Farben jeweils die gleiche Stellung einnehmen. Die Farbelementengruppen 8 einer Reihe sind versetzt zu den Gruppen 8 der benachbarten Reihe angeordnet, so dass sich eine räumliche Verteilung der gleichfarbigen Elemente des Rasters ergibt. Die Grösse der Farbelemente 6 ist so bemessen, dass jeder möglichen Ausbrennstelle im Metallfilm 2 eine Farbelementengruppe 8 zugeordnet ist.

Das Mehrfarbenraster nach Fig. 4 besteht aus einzelnen Farbelementen 10, welche eine längliche Form mit in Zeilenrichtung 11 liegender Längsachse haben. Das Raster nach Fig. 5 besteht aus ovalen Farbelementen 12, deren Längsachse quer zur Zeilenrichtung 13 liegt. Die Raster nach den Figuren 4 und 5 sind im übrigen ebenfalls aus Farbelementen dreier unterschiedlicher Farben gebildet, die in jeder Zeile zu sich periodisch wiederholenden Farbelementengruppen 14 bzw. 15 zusammengefasst sind.

Das Mehrfarbenraster nach Fig. 6 hat bienenwabenförmig angeordnete, sechseckige Farbelemente 16, welche spaltfrei aneinanderstossen, so dass das gesamte Aufzeichnungsfeld mit Farbe bedeckt ist. Die Farbelemente 16 haben abwechselnd die Farben schwarz, gelb, blau und rot, die ebenfalls zu Farbelementengruppen 17 zusammengefasst sind, die sich periodisch wiederholen. Die Farbelementengruppen 17 sind in benachbarten Zeilen so gegeneinander versetzt, dass die Elemente einer Farbe gleichmässig über das gesamte Aufzeichnungsfeld verteilt sind. Die «Schlüsselweite» s eines Farbelementes 16 ist kleiner oder gleich 0,15 mm, so dass das Farbraster vom menschlichen Auge bei normalem Betrachtungsabstand von ca. 30 cm nicht mehr aufgelöst werden kann.

In Fig. 6 sind nur die schwarzen Farbelemente 18 des Mehrfarbenrasters durch eine Schraffur gekennzeichnet, während die anderen, sich periodisch wiederholenden Farben im einzelnen nicht gekennzeichnet sind. Die Farbe der schwarzen Farbelemente 18 hat zusätzlich zur normalen Pigmentierung ein magnetisierbares Pulver beigemischt, welches vor dem Beschreiben des Aufzeichnungsträgers magnetisiert worden ist. Die Farbelemente 18 dienen - zusätzlich zur Farbmischung - noch als Referenzpunkte zur induktiven Signalgabe an den Schreibkopf, die zu dessen exakter Positionierung gegenüber dem Mehrfarbenraster und gegebenenfalls auch zum Auslösen von Schreibimpulsen dienen. Weil diese Referenzpunkte unmittelbar im Aufzeichnungsfeld liegen, ist der grösstmögliche Abstand zu einem in der gleichen Zeile liegenden referenzlosen Farbelement gleich viermal «Schlüsselweite» s, also ungefähr 0,6 mm. Bei diesem geringen Abstand beträgt der Positionierungsfehler bei einer Feuchtedehnung des Aufzeichnungsträgers von 1 % = 6 µm, was in Kauf genommen werden kann.

Anstelle der induktiven Übertragung von Refernzsignalen kann auch eine optische Übertragung vorgesehen werden. In diesem Falle können die Referenzpunkte 18 einen anderen Glanzgrad als die anderen Farbelemente des Rasters haben, derart, dass sie auch nach der Metallisierung mit Hilfe einer optischen Abtasteinrichtung, bestehend aus Auflicht-Beleuchtung und lichtempfindlichem Sensor, erkennbar sind. Auch können beide Referenzsysteme gemeinsam eingesetzt werden, z.B. können die magnetischen Referenzpunkte für die Positionierung in x-Achse und die optischen Referenzpunkte für die Positionierung in y-Achse dienen.

In Fig. 7 ist ein Aufzeichnungsträger 20 dargestellt, der an beiden senkrecht zur Schreibrichtung 21 verlaufenden Grenzzonen 22 und 23 seines metallisierten Bereiches 24 mit zusätzlichen Markierungslinien 25 und 26 versehen ist. Der gegenseitige Abstand der Markierungslinien 25 entspricht dem Abstand, welchen die Elemente einer Farbe in einer Zeile des Mehrfarbenrasters untereinander haben.Sie können beispielsweise zur erleichterten Anwahl der Farben zu Beginn der Aufzeichnung, aber auch zu anderen Referenzzwecken dienen. Die Markierungslinien 26 am anderen Ende des metallisierten Bereiches 24 können beispielsweise zur Erfassung und Auswertung der durch Feuchtigkeitsaufnahme bedingten Flächendehnung des Auszeichnungsträgers dienen. Wenn die Markierungslinien ausserhalb des metallisierten Bereiches 24 liegen, können sie auch optisch erfasst werden.

Der Aufzeichnungsträger könnte ferner auch an der vom elektrosensitiven Belag abgekehrten Rückseite mit z.B. optisch erkennbaren und auswertbaren Referenzmarken versehen sein.

Die in Fig. 8 dargestellte Vorrichtung zur Durchführung des erfindungsgemässen Verfahrens hat zwei feststehende Auflager 30, 31, über welche ein biegsamer Aufzeichnungsträger 32 mittels einer Transporteinrichtung 33, 34 in Richtung des Pfeiles A hinwegziehbar ist. Am elektrosensitiven Belag des Aufzeichnungsträgers 32 liegt im Bereich des Auflagers 31 eine Schreibelektrode 35 und im Bereich des Auflagers 30 eine grossflächige Gegenelektrode 36 an, welche als mitlaufende Rolle ausgebildet ist. Die Elektroden 35, 36 sind mit einem elektrischen Impulsgenerator 37 verbunden, der nach Massgabe von Schreibsignalen _{U1} und Phasensignalen u₂ die Schreibelektrode 35 und die Antriebsvorrichtung 33, 34 so steuert, dass ein dem abzubildenden Original entsprechendes Raster auf dem Aufzeichnungsträger 32 entsteht. Die Phasensignale _{U2} haben dabei die Aufgabe, die Schreibelektrode 35 bei jedem Ausbrennimpuls so gegenüber dem Aufzeichnungsträger relativ zu positionieren, dass innerhalb des Mehrfarbenrasters jeweils das gewünschte Farbelement der Farbelementengruppe freigelegt wird.

## Patentansprüche

1. Verfahren zum Aufzeichnen von farbigen Informationen und zur Wiedergabe von Originalen wie Schriftstücken, Zeichnungen und Bildern auf einem Aufzeichnungsträger (1, 3, 4, 20) mit elektrosensitivem Belag (2), insbesondere Registrier-Metallpapier, wobei durch Informations- bzw. Abtastsignale ein elektrischer Impulsgenerator (37) angesteuert wird, an den mindestens eine Schreibelektrode (35) angeschlossen ist, welche den elektrosensitiven Belag des Aufzeichnungsträgers überstreicht und aus diesem gemäss den in elektrische Impulse umgesetzten Signalen farbige Punkte herausbrennt, die unterhalb des elektrosensitiven Belages innerhalb eines Mehrfarbenrasters liegen, das aus sich in gleichen Rasterabständen aufeinanderfolgenden unterschiedlichen Farbelementen (6) gebildet wird, so dass dadurch das Abbild des Informationsinhaltes bzw. des Originals entsteht, dadurch gekennzeichnet, dass zur Wiedergabe in verschiedenen Farben die Schreibelektrode (35) in ihrer Positionierbewegung auf das jeweils nächste Mehrfarbenraster hin so gesteuert wird, dass zum Abbilden der gewünschten Farbe innerhalb dieses Rasters jeweils das entsprechende Farbelement bzw. bei Mischfarben die zu deren Bildung notwendigen benachbarten Farbelemente aus der das Mehrfarbenraster bildenen Farbelementegruppe (8) angewählt und freigelegt werden.

2.Verfahren nach Anspruch 1, dadurch gekennzeichnet, dass bei einfarbiger Wiedergabe eines Informationsinhaltes zu Beginn der Aufzeichnung bzw. am Anfang einer Schreibzeile ein konstantes Rastermass entsprechend der Stellung der gewünschten Farbelemente im Mehrfarbenraster einjustiert wird.

3. Verfahren nach Anspruch 1, dadurch gekennzeichnet, dass bei mehrfarbiger Aufzeichnung, insbesondere bei Wiedergabe von Farbbildern, aus den Informations- bzw. Tastsignalen auch Phasensignale abgeleitet werden, welche die Positionierbewegung der Schreibelektrode (35) innerhalb eines Mehrfarbenrasters so steuern, dass das bzw. die gewünschten Farbelemente (6) angewählt werden.

4. Verfahren nach Ansprüchen 1 bis 3, dadurch gekennzeichnet, dass das Mehrfarbenraster die Farben Gelb, Grün und Rot in periodischer Reihenfolge enthält.

5. Verfahren nach Ansprüchen 1 bis 3, dadurch gekennzeichnet, dass das Mehrfarbenraster die Farben Rot, Blau, Schwarz und Gelb bzw. Grün enthält.

6. Verfahren nach Ansprüchen 1 bis 3, dadurch gekennzeichnet, dass das Mehrfarbenraster die Komplementärfarben von mindestens zwei Grundfarben enthält.

. 7. Verfahren nach Ansprüchen 1 bis 6, dadurch gekennzeichnet, dass das Mehrfarbenraster durch entsprechende Einfärbung des tragenden Grundkörpers (1) gebildet wird.

8. Verfahren nach Ansprüchen 1 bis 6, dadurch gekennzeichnet, dass das Mehrfarbenraster an einer zwischen dem Grundkörper (3) und dem elektrosensitiven Belag (2) angeordneten Zwischenschicht (4), insbesondere einer auf den Grundkörper aufgetragenen Lackschicht, gebildet wird.

9. Verfahren nach Ansprüchen 1 bis 6, dadurch gekennzeichnet, dass die einzelnen Farbelemente im Druckverfahren, insbesondere in einem Mehrfarben-Offsetdruck, auf den Grundkörper aufgetragen werden.

10. Aufzeichnungsträger für elektrosensitive Aufzeichnungsverfahren, insbesondere Registrier-Metallpapier, mit einem Grundkörper (1, 3, 4) aus elektrisch isolierendem Material, einem darauf angeordneten elektrosensitiven Belag (2), aus welchem eine Schreibelektrode (35) ein Raster von Punkten herauszubrennen vermag, wobei durch den Kontrast zwischen den an den Ausbrennpunkten freigelegten Bereichen einer unterhalb des Belags sich erstreckenden Farbfläche und den nicht weggebrannten Flächen des Be- la^{g}s das Abbild eines Informationsinhaltes entsteht und diese Farbfläche als Mehrfarbenraster ausgebildet ist, das aus sich in gleichen Rasterabständen aufeinanderfolgenden unterschiedlichen Farbelementen (6) gebildet ist, und mit Markierungen in Form von Referenzpunkten für die Schreibelektrode, dadurch gekennzeichnet, dass diese Referenzpunkte im Aufzeichnungsfeld selbst vorgesehen und durch speziell behandelte Farbelemente (18) gebildet sind (Fig. 6).

11. Aufzeichnungsträger nach Anspruch 10, dadurch gekennzeichnet, dass alle Elemente einer Farbe des Mehrfarbenrasters zusätzlich als Referenzpunkte (18) ausgebildet sind.

12. Aufzeichnungsträger nach Anspruch 10, dadurch gekennzeichnet, dass die Lackfarbe der Referenzpunkte zusätzlich zur normalen Pigmentierung mit einem magnetisierbaren Pigment versehen ist.

13. Aufzeichnungsträger nach Anspruch 10, dadurch gekennzeichnet, dass die Referenzpunkte einen anderen Glanzwert als die anderen Farbelemente haben, der auch nach dem Aufbringen des elektrosensitiven Belags optische erkennbar ist.

14. Aufzeichnungsträger nach Anspruch 10, dadurch gekennzeichnet, dass die einzelnen Farbelemente (6) des Mehrfarbenrasters eine runde Form haben (Fig. 3).

15. Aufzeichnungsträger nach Anspruch 10, dadurch gekennzeichnet, dass die einzelnen Farbelemente (10) eine in Zeilenrichtung gestreckte Form haben (Fig. 4).

16. Aufzeichnungsträger nach Anspruch 10, dadurch gekennzeichnet, dass die einzelnen Farbelemente (12) eine ovale Form mit quer zur Zeilenrichtung liegender Längsachse haben (Fig. 5).

17. Aufzeichnungsträger nach Anspruch 10, dadurch gekennzeichnet, dass die einzelnen Farbelemente (16) sechseckig ausgebildet und vorzugsweise bienenwabenartig zusammengesetzt sind, d.h. an allen Seiten spaltfrei aneinanderstossen (Fig. 6).

18. Aufzeichnungsträger nach Anspruch 17, dadurch gekennzeichnet, dass die Farbelemente (16) von Seitenfläche zu Seitenfläche etwa 0,15 mm messen.

19. Aufzeichnungsträger nach Anspruch 10, dadurch gekennzeichnet, dass zusätzliche Rand-Markierungen (25, 26) für bestimmte Farben vorgesehen sind, um deren Anwahl bei Beginn der Aufzeichnung zu erleichtern (Fig. 7).

20. Aufzeichnungsträger nach Anspruch 19, dadurch gekennzeichnet, dass die Markierungen (25, 26) durch vertikale Linien an einer reservierten, vorzugsweise nicht metallisierten Randzone am Beginn des Aufzeichnungsfeldes gebildet sind, deren Parallelabstand der Wiederholperiodizität einer gewählten Farbe im Mehrfarbenraster entspricht.

## Revendications

1. Procédé pour l'enregistrement d'informations colorées et pour la reproduction d'originaux, tels que documents, dessins et images, sur un support d'enregistrement (1,3,4,20) comportant une couche électrosensible (2), notamment un papier métallique enregistreur, un générateur d'impulsions électrique (37) étant commandé par des signaux d'information ou de balayage, au moins une électrode d'enregistrement (35) étant raccordée à ce générateur, cette électrode balayant la couche électro-sensible du support d'enregistrement et libérant par pyrogénation de cette couche' électro-sensible, conformément aux signaux convertis en impulsions électriques, des points colorés se situant au-dessous de la couche électro-sensible à l'intérieur d'une trame polychrome, constituée d'éléments de couleurs (6) différents se succédant à des intervalles de trame identiques, de sorte qu'ainsi la reproduction du contenu de l'information ou bien de l'original est obtenue, procédé caractérisé en ce que pour la reproduction en couleurs variées, l'électrode d'enregistrement (35) dans son déplacement de positionnement sur le point respectivement le plus proche de la trame polychrome, est commandée de façon à choisir et à libérer à partir des groupes (8) d'éléments de couleur constituant la trame polychrome, respectivement l'élément de couleur approprié pour la reproduction de la couleur souhaitée à l'intérieur de cette trame, ou bien, dans le cas de couleurs mixtes, les éléments de couleurs voisins nécessaires pour la formation de cette couleur mixte.

2. Procédé selon la revendication 1, caractérisé en ce que, en cas de reproduction monochrome, d'un contenu d'informations, un module de trame constant est ajusté au début de l'enregistrement ou bien au début d'une ligne d'enregistrement de façon correspondante à la position des éléments de couleurs souhaités dans la trame polychrome.

3. Procédé selon la revendication 1, caractérisé en ce que, dans le cas d'un enregistrement polychrome, notamment dans le cas de reproduction d'images colorées, des signaux de phases sont également dérivés des signaux d'informations ou de balayage, ces signaux de phases commandant le déplacement de positionnement de l'électrode d'enregistrement (35) à l'intérieur d'une trame polychrome, de sorte que l'élément de couleur souhaité ou les éléments de couleur souhaités (6) soient sélectionnés.

4. Procédé selon revendications 1 à 3, caractérisé en ce que la trame polychrome comprend les couleurs jaune, verte et rouge selon une succession périodique.

5. Procédé selon revendications 1 à 3, caractérisé en ce que la trame polychrome comprend les couleurs rouge, bleue, noire et jaune ou bien verte.

6. Procédé selon revendications 1 à 3, caractérisé en ce que la trame polychrome comprend les couleurs complémentaires d'au moins deux couleurs vertes.

7. Procédé selon revendications 1 à 6, caractérisé en ce que la trame polychrome est réalisée par une coloration appropriée de la structure porteuse de base (1).

8. Procédé selon revendications 1 à 6, caractérisé en ce que la trame polychrome est réalisée sur une couche intermédiaire (4) disposée entre la structure de base (3) et la couche électro-sensible (2), notamment une couche de laque déposée sur la structure de base.

9. Procédé selon revendications 1 à 6, caractérisé en ce que les éléments de couleurs individuels sont reportés sur la structure de base selon un procédé d'impression, notamment par impression offset polychrome.

10. Support d'enregistrement pour procédé d'enregistrement électro-sensible notamment papier métallisé enregistreur, avec une structure de base (1, 3,4) en un matériau électriquement isolant, une couche électrosensible (2) disposée sur cette structure de base, et à partir de laquelle l'électrode d'enregistrement (35) peut libérer par pyrogénation une trame de points, la reproduction d'un contenu d'informations étant obtenue par contraste entre les zones libérées aux points de pyrogénation d'une surface colorée s'étendant au-dessous de la couche électrosensible et les surfaces non pyrogénées de cette couche électro- sensible, la surface colorée revêtant la forme d'une trame polychrome constituée d'éléments de couleurs (6) différents se succédant à des intervalles de trame identiques, et la trame polychrome comportant des repères sous la forme de points de référence pour l'électrode d'enregistrement, support d'enregistrement caractérisé en ce que les points de référence sont prévus sur le champ d'enregistrement lui-même et sont constitués d'éléments de couleurs (18) spécialement traités (figure 6).

11. Support d'enregistrement selon la revendication 10, caractérisé en ce que tous les éléments d'une couleur de la trame polychrome constituent en outre, des points de référence (18).

12. Support d'enregistrement selon la revendication 10, caractérisé en ce que la couleur sous forme de laque des points de référence, est pourvue, en supprimant à sa pigmentation normale, d'un pigment susceptible d'être magnétisé.

13. Support d'enregistrement selon la revendication 10, caractérisé en ce que les points de référence ont une autre valeur de brillance que les autres éléments de couleurs, cette valeur de brillance étant susceptible d'être identifiée optique- ment même après le dépôt de la couche électro- sensible.

14. Support d'enregistrement selon la revendication 10, caractérisé en ce que les éléments de couleurs individuels (6) de la trame polychrome ont une forme ronde (figure 3).

15. Support d'enregistrement selon la revendication 10, caractérisé en ce que les éléments individuels de couleurs (10) ont une forme allongée dans la direction des lignes (figure 4).

16. Support d'enregistrement selon la revendication 10, caractérisé en ce que les éléments de couleurs individuels (12) ont une forme ovale dont l'axe longitudinal est placé transversalement par rapport à la direction des lignes (figures 5).

17. Support d'enregistrement selon la revendication 10, caractérisé en ce que les éléments de couleurs individuels (16) sont hexagonaux et sont rassemblés de préférence à la façon d'un nid d'abeilles, c'est-à-dire sont en contact les uns avec les autres de tous côtés sans intervalle entre eux (figure 6).

18. Support d'enregistrement selon la revendication 17, caractérisé en ce que les éléments de couleurs (16) mesurent environ 0,1 mm de surface latérale à surface latérale.

19. Support d'enregistrement selon la revendication 10, caractérisé en ce qu'il est prévu des repères supplémentaires de bordure (25, 26) pour des couleurs déterminées, afin de faciliter la sélection de ces couleurs au début dé l'enregistrement (figure 7).

20. Support d'enregistrement selon la revendication 19, caractérisé en ce que les repères (25, 26) sont constitués par des lignes verticales sur une zone de bordure réservée, de préférence non métallisée, au début du champ d'enregistrement, la distance de ces lignes parallèles entre elles correspondant à la périodicité de répétition sur la trame polychrome d'une couleur sélectionnée.

## Claims

1. Process for recording coloured information and for reproducing originals such as documents, drawings and pictures on a recording carrier (1, 3, 4, 20) having an electrosensitive covering (2), in particular a metallised paper recording medium, wherein information signals or scanning signals drive an electrical pulse generator (37), to which is connected at least one write electrode (35) which brushes over the electrosensitive covering of the recording carrier and burns out of this covering, in accordance with the signals converted to electropulses, coloured dots which are located below the electrosensitive covering within a multicolour raster which is formed of different colour elements (6) following one another at equal raster spacings, so that by this burning-out the reproduction of the information content or the original is formed, characterised in that for reproduction in different colours the positioning movement of the write electrode (35) toward the next multicolour raster is so controlled that to reproduce the desired colour the corresponding colour element within this raster is selected, or, in the case of mixed colours, the adjacent colour elements required for forming the mixed colour are selected from the colour element group (8) forming the multicolour raster, and is or are exposed.

2. Process according to Claim 1, characterised in that in the case of single-colour reproduction of an information content, a constant raster step, corresponding to the position of the desired colour elements in the multicolour raster, is set at the beginning of the recording or at the beginning of a write line.

3. Process according to Claim 1, characterised in that in the case of multicolour recording, especially in the case of the reproduction of coloured images, phase signals are also derived from the information signals or scanning signals, which phase signals control the positioning movement of the write electrode (35) within a multicolour raster in such a way that the desired colour element or elements (6) is or are selected.

4. Process according to Claims 1 to 3, characterised in that the multicolour raster contains the colours yellow, green and red in periodic sequence.

5. Process according to Claims 1 to 3, characterised in that the multicolour raster contains the colours red, blue, black and yellow or green.

6. Process according to Claims 1 to 3, characterised in that the multicolour raster contains the complementary colours of at least two fundamental colours.

7. Process according to Claims 1 to 6, characterised in that the multicolour raster is formed by appropriate colouring of the base body carrier (1).

8. Process according to Claims 1 to 6, characterised in that the multicolour raster is formed at an intermediate layer (4) located between the base body (3) and the electrosensitive coating (2), in particular on a lacquer layer applied to the base body.

9. Process according to Claims 1 to 6, characterised in that the individual colour elements are applied to the base body by a printing process, especially by a multicolour offset print.

10. Recording carrier for electrosensitive recording processes, in particular a metallised paper recording medium, having a base body(1, 3, 4) of electrically insulating material, an electrosensitive covering (2) located thereon, from which a write electrode (35) can burn out a raster of dots, the reproduction of an information content being generated by the contrast between the zones, exposed at the burning-out points, of a coloured surface extending below the covering ans the surfaces of the covering which have not been burnt away, and the said colour surface being constructed as a multicolour raster formed by different colour elements (6) following one another in equal raster spacings, and markings in the form of reference points for the write electrode, characterised in that these reference points are provided in the recording zone itself and are formed by specially treated colour elements (18) (Fig. 6).

11. Recording carrier according to Claim 10, characterised in that all elements of one colour of the multicolour raster are additionally constructed as reference points (18).

12. Recording carrier according to Claim 10, characterised in that the lacquer of the reference points is provided with a magnetisable pigment additionally to the mormal pigmentation.

13. Recording carrier according to Claims 10, characterised in that the reference points have a different reflectance from the other colour elements, which different reflectance is optically discernible even after the application of the electrosensitive covering.

14. Recording carrier according to Claim 10, characterised in that the individual colour elements (6) of the multicolour raster are of round shape (Fig. 3).

15. Recording carrier according to Claim 10, characterised in that the individual colour elements (10) have a shape which is elongate in the direction of the line (Fig. 4).

16. Recording carrier according to Claim 10, characterised in that the individual colour elements (12) have an oval shape, with the long axis lying transversely to the line direction (Fig. 5).

17. Recording carrier according to Claim 10, characterised in that the individual colour elements (16) are hexagonal and are preferably assembled in a honeycomb manner, i.e. so as to abut mutually on all sides, without leaving a gap (Fig. 6).

18. Recording carrier according to Claim 17, characterised in that the colour elements (16) measure about 0,15 mm from side-face to side-face.

19. Recording carrier according to Claim 10, characterised in that additional edge markings (25, 26) are provided for certain colours, in order to facilitate their selection at the start of the recording (Fig. 7).

20. Recording carrier according to Claim 19, characterised in that the markings (25, 26) are formed by vertical lines at a reserved, preferably non-metallised, edge zone at the start of the recording area, the parallel spacing of the lines corresponding to the repeat periodicity of a selected colour in the multicolour raster.
